# EUROPÄISCHE PATENTSCHRIFT

(11) **EP 0 858 139 B1**
(45) Veröffentlichungstag und Bekanntmachung des Hinweises auf die Patenterteilung: **16.10.2002**
(21) Anmeldenummer: 98101912.8
(22) Anmeldetag: 04.02.1998
(51) Int. Cl.: H01T 13/52, H01T 13/46

(54) **Zündkerze**
Sparking plug
Bougie d'allumage

(30) Priorität: 06.02.1997 DE 19704524
(43) Veröffentlichungstag der Anmeldung: 12.08.1998
(73) Patentinhaber: Beru AG, 71636 Ludwigsburg (DE)
(72) Erfinder: Niessner, Werner, 71711 Steinheim (DE)
(74) Vertreter: WILHELMS, KILIAN & PARTNER Patentanwälte

(56) Entgegenhaltungen:
- EP-A- 0 774 812
- FR-A- 1 446 036
- GB-A- 1 129 455
- PATENT ABSTRACTS OF JAPAN vol. 095, no. 011, 26.Dezember 1995 & JP 07 201450 A (NGK SPARK PLUG CO LTD), 4.August 1995,

## Beschreibung

Die Erfindung betrifft eine Zündkerze für eine Brennkraftmaschine mit einem Zündkerzenkörper aus einem elektrisch leitenden Material, einem elektrischen Isolator, der zentrisch im Zünkerzenkörper angeordnet ist, einer Mittelelektrode, die in einer Isolatorbohrung im Isolator angeordnet ist und von der Isolatorfußspitze vorsteht, und seitlich zur Mittelelektrode angestellten Massenelektroden, die elektrisch mit dem Zündkerzenkörper verbunden sind.

Aus der EP 0 470 688 B1 ist es bekannt, bei einer derartigen Zündkerze die Elektroden so auszubilden, daß sich zwei Funkenlaufwege nämlich ein Luftfunkenlaufweg und ein paralleler Gleitfunkenlaufweg ergeben. Der eine Funkenlaufweg besteht zwischen der Mittelelektrode und den Masseelektroden als reiner Luftfunkenlaufweg und der andere Funkenlaufweg wird durch eine gezielte geometrische Abstimmung der Masseelektroden zur Isolatorfußspitze gebildet derart, daß sich der Funke über die Keramik des Isolatorfußes als Gleitfunke und anschließend als Luftfunke zur Unterkante der Masseelektroden ausbildet.

Zündkerzen, bei denen verschiedene Funkenlaufwege vorgesehen sind, sind weiterhin aus der DE 195 032 23 A1 und der DE-OS 2 106 893 bekannt.

Eine Zündkerze, gemäß Oberbegriff des Anspruchs 1 ist aus JP-A-07201450 bekannt.

Die der Erfindung zugrunde liegende Aufgabe besteht demgegenüber darin, die Zündkerze der eingangs genannten Art so auszubilden, daß sie eine hohe Laufzeit ohne Schädigung der Isolatorkeramik z.B. durch das sogenannte Funkensägen, hat.

Diese Aufgabe wird gemäß der Erfindung durch eine Zündkerze gemäß Anspruch 1 gelöst.

Besonders bevorzugte Ausbildungen der erfindungsgemäßen Zündkerze sind Gegenstand der Patentansprüche 2 bis 8.

Im folgenden wird anhand der zugehörigen Zeichnung ein besonders bevorzugtes Ausführungsbeispiel der Erfindung näher beschrieben. Es zeigen
Fig. 1 in einer Teilschnittansicht die Elektrodenanordnung bei dem Ausführungsbeispiel der erfindungsgemäßen Zündkerze,
Fig. 2 eine Draufsicht auf die Elektrodenanordnung der in Fig. 1 dargestellten Zündkerze,
Fig. 3 eine axiale Teilschnittansicht des Ausführungsbeispiels der erfindungsgemäßen Zündkerze mit den Elektrodenabständen und
Fig. 4 in einer Schnittansicht die Anordnung einer Masseelektrode gegenüber der Isolatorfußspitze bei dem in Fig. 3 dargestellten Ausführungsbeispiel in vergrößertem Maßstab.

Das in Fig. 1 dargestellte Ausführungsbeispiel der erfindungsgemäßen Zündkerze umfaßt einen Zündkerzenkörper 1 aus einem elektrisch leitenden Material, einen elektrischen Isolator 2 aus einem keramischen Material, der zentrisch im Zündkerzenkörper 1 angeordnet ist, eine Mittelelektrode 3, die in einer Isolatorbohrung im Isolator 2 angeordnet ist und von der Isolatorfußspitze vorsteht, und seitlich zur Mittelelektrode 3 angestellte Masseelektroden 4, 5, die elektrisch mit dem Zündkerzenkörper 1 verbunden sind.

Wie es in Fig. 2 dargestellt ist, sind die Masseelektroden 4, 5 paarweise einander diametral gegenüber stehend angeordnet.

Die Ausbildung der Masseelektroden 4, 5 ist derart, daß sich verschieden Funkenlaufwege nämlich ein reiner Luftfunkenlaufweg FS1, ein kombinerter Gleitfunken- und Luftfunkenlaufweg FS2 und ein weiterer kombinierter Gleit/Luftfunkenlaufweg FS3 ergeben.

Das heißt im einzelnen, daß der reine Luftfunkenlaufweg FS1 sowie der kombinierte Gleitfunken/Luftfunkenlaufweg FS2 zwischen der Mittelelektrode 3 und der als Seitenelektrode ausgebildeten Masseelektrode 5 bestehen. Die andere Masseelektrode 4 ist gegenüber der Mittelelektrode 3 so ausgebildet, daß sich der weitere kombinierte Gleit/Luftfunkenlaufweg FS3 ergibt.

Es sind Kombinationen möglich mit mindestens je einer Masseelektrode, die einen reinen Luftfunkenlaufweg oder einen Luftfunken- und parallelen Gleitfunkenlaufweg bildet, sowie mit mindestens einer Masseelektrode, die einen kombinierten Gleit/-Luftfunkenlaufweg bildet.

Damit sich an der Masseelektrode 5 ein reiner Luftfunkenlaufweg bildet, muß in der in Fig. 3 dargestellten Weise der Spalt EA2 zwischen der Unterkante der Masseelektrode 5 und der Isolatorfußspitze mindestens die doppelte Distanz des Luftfunkenlaufweges FS1 haben, damit der Funken nicht über die Isolatorfußspitze geht. Die Ausbildung kann aber auch derart sein, daß sich neben dem reinen Luftfunkenlaufweg FS1 ein Funkenlaufweg FS2 bildet, der ein paralleler kombinierter Gleit/Luftfunkenlaufweg ist. Dazu ist der Spalt EA2 zwischen der Isolatorfußspitze und der Unterkante der Masseelektrode 5 entsprechend zu wählen. Die Spaltverhältnisse zwischen den Funkenlaufwegen FS1 und FS2 sind dann vorzugsweise EA1:EA2 gleich 3:2, wie es in Fig. 3 dargestellt ist. Das bedeutet, daß bei einem Elektrodenabstand EA1 zwischen der Mittelelektrode 3 und der Masseelektrode 5 von 0,80mm der Spalt EA2 zwischen der Unterkante der Masseelektrode 5 und der Isolatorfußspitze etwa 0,50mm beträgt. Eine der Masseelektroden nämlich die Masseelektrode 4 ist so ausgebildet, daß in der in einer vergrößerten Ansicht in Fig. 4 dargestellten Weise ihre dem Isolator 2 zugewandte Unterkante mit der Stirnfläche der Isolatorfußspitze in einer Ebene liegt. Durch diese Ausbildung ergibt sich ein weiterer Funkenlaufweg FS3 in Form eines kombinierten Gleit/Luftfunkenlaufweges (siehe Fig. 1).

Wie es in Fig. 3 dargestellt ist, stehen bei dieser Ausbildung die Elektrodenabstände EA1, EA2, EA3 zwischen der Masseelektrode 5 und der Mittelelektrode 3, zwischen der Unterkante der Masseelektrode 5 und der Isolatorfußspitze sowie zwischen der Masseelektrode 4 und der Mittelelektrode 3 vorzugsweise in einem Verhältnis 3:2:6.

Der Elektrodenabstand EA3 läßt sich gemäß Fig. 3 aufteilen in einen Gleitfunkenstrecke EA3.1 und in eine Luftfunkenstrecke EA3.2, die vorzugsweise in einem Verhältnis von 1:1 zueinander stehen.

Bei einem Elektrodenabstand EA1 und EA2 von 0,80mm und 0,50mm ergibt sich für den Elektrodenabstand EA3 ein Wert von 1,60mm.

Wie es weiterhin in den Figuren 3 und 4 dargestellt ist, ist die Isolatorbohrung im Bereich der Isolatorfußspitze mit einer Versenkung 6 ausgebildet, die ringförmig um die Mittelelektrode 3 verläuft. Diese Versenkung 6 verläuft schräg zur Winkelachse der Mittelelektrode 3 unter einem Halbwinkel α der Versenkung 6, ausgehend von der Winkelachse, der zwischen 15° und 45° insbesondere zwischen 25° und 35° und vorzugsweise bei 30° liegt.

Die Abmessungen der Versenkung 6 sind insbesondere die folgenden: Spaltmaß a zwischen der Versenkung 6 und der Außenfläche der Mittelelektrode 3: 0,2 bis 1,0 mm, vorzugsweise 0,4 bis 0,6 mm, wobei insbesondere gilt: a ≤ 0,5 * EA 3.1.

Durch die Ausbildung der Isolatorbohrung mit Versenkung 6 ergibt sich eine Erhöhung des Abbrandreservoirs um den Betrag der Tiefe der Versenkung 6.

Im folgenden wird die Arbeitsweise einer Zündkerze mit dem oben beschriebenen Aufbau im Betrieb der Brennkraftmaschine näher erläutert.

Bei Vollastbetrieb ist die Isolatorfußspitze frei von elektrisch leitenden Belägen und Rußablagerungen. Die Funkenausbildung wird sich demnach als reiner Luftfunkenlaufweg FS1 ausbilden. Eine derartige Funkenentladung findet über diesen Funkenlaufweg FS1 so lange statt, bis das Abbrandpotential an dem Luftfunkenlaufweg zwischen der Mittelelektrode 3 und der Masseelektrode 5 aufgebraucht ist, und der Spannungsbedarf für die Ausbildung eines Funkens an diesem Funkenlaufweg höher als der Spannungsbedarf der anderen Funkenlaufwege FS2 oder FS3 ist.

Nachdem die Abbrandreserve am Funkenlaufweg FS1 durch Heißgaskorrosion und Funkenerrosion aufgebraucht ist, wechselt der Funkenlaufweg auf den Funkenlaufweg FS2 oder FS3 und zwar jeweils auf den Funkenlaufweg mit dem niedrigsten Spannungsbedarf.

Bei einem Betrieb der Brennkraftmaschine mit hohen Verbrennungsrückständen wird sich der Funke vorwiegend über die Funkenlaufwege FS2 oder FS3 ausbilden und somit den Gleitfunkenlaufweg auf der keramischen Isolatorfußspitze freibrennen. Das stellt sicher, daß die Zündkerze geringe Nebenschlußeigenschaften hat. Besondere Vorteile bietet der Funkenlaufweg FS3 beim Kaltstart durch die serielle Anordnung der Mittelelektrode 3 und der Masseelektrode 4. Durch den langen Funkenweg sichert der Funkenlaufweg FS3 außerdem ein sicheres Entflammen des Gemisches wobei gewährleistet ist, daß auch bei inhomogenen Gemischen die Brennkraftmaschine sicher rundläuft.

## Patentansprüche

1. Zündkerze für eine Brennkraftmaschine mit
- einem Zündkerzenkörper aus einem elektrisch leitenden Material,
- einem elektrischen Isolator, der zentrisch im Zündkerzenkörper angeordnet ist,
- einer Mittelelektrode, die in einer Isolatorbohrung im Isolator angeordnet ist und von der Isolatorfußspitze vorsteht, und
- seitlich zur Mittelelektrode angestellten Masseelektroden, die elektrisch mit dem Zündkerzenkörper verbunden sind, wobei
- wenigstens eine Masseelektrode so angeordnet ist, daß ihre dem Isolator zugewandte Unterkante mit der Stirnfläche der Isolatorfußspitze in einer Ebene liegt und sich darüber ein Gleit/Luftfunkenlaufweg ausbildet, **dadurch gekennzeichnet, daß** die Elektrodenabstände (EA1, EA2, EA3) zwischen wenigstens einer anderen Masseelektrode (5) und der Mittelelektrode (3), zwischen der Unterkante der anderen Masseelektrode (5) und der Isolatorfußspitze und zwischen der wenigstens einen Masseelektrode (4) und der Mittelelektrode (3) im Verhältnis 3:2:6 stehen und sich zwischen der anderen Masseelektrode (5) und der Mittelelektrode (3) ein Luftfunkenlaufweg (FS1) sowie ein dazu paralleler über die Stirnfläche der Isolatorfußspitze gehender Gleit/Luftfunkenlaufweg (FS2) ausbilden.

2. Zündkerze nach Anspruch 1, **dadurch gekennzeichnet, daß** die Isolatorbohrung im Bereich der Isolatorfußspitze ringförmig versenkt (6) ist.

3. Zündkerze nach Anspruch 2, **dadurch gekennzeichnet, daß** der Versenkwinkel (α) zwischen 15° und 45° liegt.

4. Zündkerze nach Anspruch 3, **dadurch gekennzeichnet, daß** der Versenkwinkel (α) zwischen 25° und 35° liegt.

5. Zündkerze nach Anspruch 4, **dadurch gekennzeichnet, daß** der Versenkwinkel (α) 30° beträgt.

6. Zündkerze nach einem der Ansprüche 2 bis 5, dadurch ge kennzeichnet, daß das Spaltmaß (a) der Versenkung (6) zwischen 0,2 und 1,0 mm liegt.

7. Zündkerze nach Anspruch 6, **dadurch gekennzeichnet, daß** das Spaltmaß (a) zwischen 0,4 und 0,6 mm liegt.

8. Zündkerze nach Anspruch 7, **dadurch gekennzeichnet, daß** für das Spaltmaß (a) gilt a ≤ 0,5 * EA 3.1, wobei EA 3.1 die Gleitfunkenstrecke der Elektrodenstrecke zwischen der Masseelektrode (4,5) und der Mittelelektrode (3) ist.

## Claims

1. Spark plug for an internal-combustion engine having
- a spark plug element of an electrically conductive material,
- an electrical insulator which is arranged centrally in the spark plug member,
- a central electrode which is arranged in an insulator hole in the insulator and which projects from the tip of the insulator base, and
- earth electrodes which are positioned laterally relative to the central electrode and which are electrically connected to the spark plug member,
- at least one earth electrode being arranged in such a manner that the lower edge thereof facing the insulator is located at the same level as the end face of the tip of the insulator base and a surface discharge/air spark path is formed thereabove, **characterised in that** the electrode gaps (EA1, EA2, EA3) between at least one other earth electrode (5) and the central electrode (3), between the lower edge of the other earth electrode (5) and the tip of the insulator base and between the at least one earth electrode (4) and the central electrode (3) are in the ratio 3:2:6, and an air spark path (FS1) and a surface discharge/air spark path (FS2), which extends parallel therewith above the end face of the tip of the insulator base, are formed between the other earth electrode (5) and the central electrode (3).

2. Spark plug according to claim 1, **characterised in that** the insulator hole is recessed (6) in an annular manner in the region of the tip of the insulator base.

3. Spark plug according to claim 2, **characterised in that** the recess angle (α) is between 15° and 45°.

4. Spark plug according to claim 3, **characterised in that** the recess angle (α) is between 25° and 35°.

5. Spark plug according to claim 4, **characterised in that** the recess angle (α) is 30°.

6. Spark plug according to any one of claims 2 to 5, **characterised in that** the gap dimension (a) of the recess (6) is between 0.2 and 1.0 mm.

7. Spark plug according to claim 6, **characterised in that** the gap dimension (a) is between 0.4 and 0.6 mm.

8. Spark plug according to claim 7, **characterised in that** a ≤ 0.5 • EA 3.1 applies to the gap dimension (a), wherein EA 3.1 is the surface discharge gap of the electrode distance between the earth electrode (4, 5) and the central electrode (3).

## Revendications

1. Bougie d'allumage pour un moteur à combustion interne, comprenant :
- un corps de bougie d'allumage composé d'un matériau électriquement conducteur,
- un isolateur électrique qui est disposé de façon centrale dans le corps de la bougie d'allumage,
- une électrode centrale qui est disposée dans l'isolateur, à l'intérieur d'un perçage de l'isolateur, et qui est en saillie par rapport à la pointe de la tête de l'isolateur, et
- des électrodes de masse placées latéralement par rapport à l'électrode centrale, lesquelles électrodes de masse sont connectées électriquement au corps de la bougie d'allumage, où
- au moins une électrode de masse est disposée de façon telle, que son bord inférieur tourné vers l'isolateur se trouve dans un plan avec la face frontale de la pointe de la tête de l'isolateur et qu'une trajectoire d'étincelle glissante / d'étincelle d'éclateur auxiliaire se forme au-dessus de cette face frontale de la pointe de la tête de l'isolateur,
**caractérisée en ce que** les écartements d'électrode (EA1, EA2, EA3) entre au moins une autre électrode de masse (5) et l'électrode centrale (3), entre le bord inférieur de l'autre électrode de masse (5) et la pointe de la tête de l'isolateur, et entre au moins une électrode formant l'électrode de masse (4) et l'électrode centrale (3), sont dans un rapport égal à 3:2:6, et que se forment une trajectoire d'étincelle d'éclateur auxiliaire (FS1) entre l'autre électrode de masse (5) et l'électrode centrale (3), ainsi qu'une trajectoire d'étincelle glissante / d'étincelle d'éclateur auxiliaire (FS2) s'étendant au-dessus de la face frontale de la pointe de la tête de l'isolateur, parallèlement à cette trajectoire d'étincelle d'éclateur auxiliaire.

2. Bougie d'allumage selon la revendication 1, **caractérisée en ce que** le perçage de l'isolateur est noyé (6) en forme d'anneau dans la zone de la pointe de la tête de l'isolateur.

3. Bougie d'allumage selon la revendication 2, **caractérisée en ce que** l'angle de noyure (α) est compris entre 15° et 45°.

4. Bougie d'allumage selon la revendication 3, **caractérisée en ce que** l'angle de noyure (α) est compris entre 25° et 35°.

5. Bougie d'allumage selon la revendication 4, **caractérisée en ce que** l'angle de noyure (α) est de 30°.

6. Bougie d'allumage selon l'une quelconque des revendications 2 à 5, **caractérisée en ce que** la mesure (a) de l'intervalle de la noyure (6) est comprise entre 0,2 mm et 1,0 mm.

7. Bougie d'allumage selon la revendication 6, **caractérisée en ce que** la mesure (a) de l'intervalle est comprise entre 0,4 mm et 0,6 mm.

8. Bougie d'allumage selon la revendication 7, **caractérisée en ce que** la formule a ≤ 0,5 * EA 3.1 s'applique pour la mesure (a) de l'intervalle, formule où EA 3.1 est la trajectoire d'étincelle glissante de la trajectoire d'électrode entre l'électrode de masse (4, 5) et l'électrode centrale (3).
